# EUROPÄISCHE PATENTANMELDUNG

(11) **EP 0 726 032 A2**
(43) Veröffentlichungstag der Anmeldung: **14.08.1996**
(21) Anmeldenummer: 96101092.3
(22) Anmeldetag: 26.01.1996
(51) Int. Cl.: A24C 5/34

(54) **Dichtemesseinrichtung an einer Doppelstrangmaschine der tabakverarbeitenden Industrie**

(30) Priorität: 08.02.1995 DE 19504027
(71) Anmelder: Hauni Maschinenbau Aktiengesellschaft, D-21033 Hamburg (DE)
(72) Erfinder: Siems, Wolfgang, Dr., D-22119 Hamburg (DE); Schmalfeld, Erwin, D-21465 Reinbek (DE); Köhler, Elke, D-24944 Flensburg (DE)

(57) **Zusammenfassung**

Die Erfindung betrifft eine mit radioaktiver Strahlung bzw. Referenzstrahlung arbeitende Dichtemeßeinrichtung zur Überwachung von zwei Tabaksträngen in einer Zigarettenstrangmaschine.
Es ist das Ziel, eine derartige Einrichtung hinsichtlich ihrer Funktion und Einbindung in die Strangführungen zu optimieren.

Erreicht wird dies durch separate, spiegelbildlich angeordnete Ionisationskammern (7, 8) und spiegelbildlich angeordnete Strahlungspräparate (9, 11), die in einen gemeinsamen Halter (12) eingelassen sind der zwischen einer Meßstellung und einer Referenzstellung hin- und herbewegbar ist.
Auf diese Weise wird entweder gleichzeitig in beide Ionisationskammern den Strang durchdringende Meßstrahlung oder unmittelbar Referenzstrahlung geleitet.

## Beschreibung

Die Erfindung betrifft eine Dichtemeßeinrichtung an einer Doppelstrangmaschine der tabakverarbeitenden Industrie, mit einer im periodischen Wechsel den Tabakstrang durchdringenden bzw. am Tabakstrang vorbeigerichteten und zur Ermittlung der jeweiligen Strahlungsintensität in einer Ionisationskammer aufgefangenen Meß- bzw. Referenzstrahlung einer Strahlungsquelle.

Eine Dichtemeßeinrichtung der eingangs bezeichneten Art ist im Prinzip beispielsweise in der US-PS 4 424 443 offenbart.

Derartige Meßeinrichtungen werden eingesetzt, um die Gleichmäßigkeit des Tabakgehaltes in einem Tabakstrang für die Herstellung von Tabakartikeln, wie Zigaretten, Zigarrenstumpen und dergleichen zu gewährleisten. Um hierbei Meßwertverfälschungen durch Drifterscheinungen des Meßmittels in Form der Ionisationskammer auszuschalten, erfolgt eine permanente Nacheichung der Meßeinrichtung während des Fertigungsprozesses, wobei die verwendete Strahlung einer in diesem Zusammenhang bevorzugten radioaktiven Strahlungsquelle abwechselnd als Meßstrahl durch den Strang und als Referenzstrahl am Strang vorbei zum Meßmittel bzw. zur Ionisationskammer geleitet wird und aus den dabei gewonnenen Meßsignalen und Referenzsignalen ein von Driften des Meßmittels bereinigter Meßwert erzeugt wird.

Der Erfindung liegt die Aufgabe zugrunde, eine für eine Doppelstrangmaschine prädestinierte, konstruktions- und funktionsmäßig optmierte Meßeinrichtung zu erstellen.

Diese Aufgabe wird erfindungsgemäß dadurch gelöst, daß jedem Tabakstrang eine separate Ionisationskammer sowie eine separate Strahlungsquelle zugeordnet ist, wobei die Strahlungsquellen an einem gemeinsamen Halter angeordnet sind, welcher zwischen einer Meßstellung und einer Referenzstellung hin- und herverstellbar ist.
Eine bei zwei parallelen Tabaksträngen besonders günstige Anordnung besteht nach weiteren Vorschlägen darin, daß die Strahlungsquellen und die Ionisationskammern spiegelbildlich angeordnet sind und daß der die Strahlungsquellen tragende Halter zwischen den Tabaksträngen angeordnet und quer zu deren Längsachsen verschiebbar ist.
Bei dieser Anordnung ist es weiterhin zweckmäßig, wenn die Strahlungsquellen in der Meßstellung über jeweils ein Meßfenster einer Strangführung des Tabakstranges bzw. in der Referenzstellung über einen Gehäusekanal einen Strahlungsdurchgang zur zugeordneten Ionisationskammer aufweisen.

Eine der sicheren Funktionsweise dienliche Ausgestaltung besteht darin, daß der Halter durch Entlastung eines Federspeicherkolbens in die Referenzstellung und durch pneumatische Beaufschlagung bzw. Vorspannung des Federspeicherkolbens eines Federspeicherzylinders in die Meßstellung bewegbar ist.

Der mit der Erfindung erzielte Vorteil besteht darin, daß eine Unterbringung und Handhabung der Strahlungsquellen auf relativ engem Raum zwischen den beiden Tabaksträngen möglich ist.

Die Erfindung wird anhand eines in der Zeichnung dargestellten Ausführungsbeispiels näher erläutert.

Es zeigen:
- Figur 1: eine Dichtemeßeinrichtung für eine Zweistrang-Zigarettenmaschine in der Meßstellung und
- Figur 2: die Dichtemeßeinrichtung gemäß Figur 1 in der Referenzstellung.

Die in den Figuren 1 und 2 dargestellte Dichtemeßeinrichtung für zwei in Strangführungen 1 und 2 parallel zueinander sowie senkrecht zur Zeichenebene kontinuierlich bewegte Tabakstränge 3 und 4 ist in einem Gehäuse 6 untergebracht. Die Dichtemeßeinrichtung umfaßt zwei außenseitig neben den Tabaksträngen 3 und 4 spiegelbildlich angeordnete Meßmittel in Form von zwei Ionisationskammern 7, sowie zwei spiegelbildlich angeordnete Strahlungsquellen in Form von zwei radioaktiven Präparaten 9 und 11 zwischen den Tabaksträngen 3 und 4, welche in einem gemeinsamen Halter 12 eingelassen sind, der zwischen einer Meßstellung gemäß Figur 1 und einer Referenzstellung gemäß Figur 2 quer zu den Längsachsen der Tabakstränge 3, 4 hin- und herbewegbar ist. In der Meßstellung des Halters 12, in der die Strahlungsquellen 9, 11 die beiden Tabakstränge 3 bzw. 4 durchdringen, besteht eine strahlungsdurchgängige Verbindung zwischen den Strahlungsquellen 9, 11 und den Ionisationskammern 7 bzw. 8 über Meßfenster 13 bzw. 14 der Strangführungen 1 bzw. 2. In der Referenzstellung des Halters 12 gemäß Figur 2 besteht eine strahlungsdurchgängige Verbindung zwischen den Strahlungsquellen 9, 11 und den Ionisationskammern 7, 8 über spiegelbildlich angeordnete Gehäusekanäle 16 bzw. 17.
Zur Betätigung des Halters 12 dient ein Federspeicherzylinder 18, dessen mit dem Halter 12 verbundener Federspeicherkolben 19 bei abgeschalteter bzw. ausgefallener Druckluft die Strahlungsquellen 9, 11 in die Referenzstellung und bei Druckbeaufschlagung durch ein Steuerorgan 21 über eine Druckluftbohrung 22 in die Meßstellung bewegt.

## Patentansprüche

1. Dichtemeßeinrichtung an einer Doppelstrangmaschine der tabakverarbeitenden Industrie mit einer im periodischen Wechsel den Tabakstrang durchdringenden bzw. am Tabakstrang vorbeigerichteten und zur Ermittlung der jeweiligen Strahlungsintensität in einer Ionisationskammer aufgefangenen Meß- bzw. Referenzstrahlung einer Strahlungsquelle, dadurch gekennzeichnet, daß jedem Tabakstrang (3, 4) eine separate Ionisationskammer (7 bzw. 8) sowie eine separate Strahlungsquelle (9 bzw. 11) zugeordnet ist, wobei die Strahlungsquellen an einem gemeinsamen Halter (12) angeordnet sind, welcher zwischen einer Meßstellung (Figur 1) und einer Referenzstellung (Figur 2) hin- und herverstellbar ist.

2. Dichtemeßeinrichtung nach Anspruch 1, dadurch gekennzeichnet, daß die Strahlungsquellen (9, 11) und die Ionisationskammern (7, 8) spiegelbildlich angeordnet sind.

3. Dichtemeßeinrichtung nach Anspruch 1 oder 2, dadurch gekennzeichnet, daß der die Strahlungsquellen (9, 11) tratragende Halter (12) zwischen den Tabaksträngen (3, 4) angeordnet und quer zu deren Längsachsen verschiebbar ist.

4. Dichtemeßeinrichtung nach einem der Ansprüche 1 bis 3, dadurch gekennzeichnet, daß die Strahlungsquellen (9, 11) in der Meßstellung über jeweils ein Meßfenster (13 bzw. 14) einer Strangführung (1 bzw. 2) des Tabakstranges (3 bzw. 4) bzw. in der Referenzstellung über einen Gehäusekanal (16 bzw. 17) einen Strahlungsdurchgang zur zugeordneten Ionisationskammer (7 bzw. 8) aufweisen.

5. Dichtemeßeinrichtung nach einen der Ansprüche 1 bis 4, dadurch gekennzeichnet, daß der Halter (12) durch Entlastung eines Federspeicherkolbens (19) in die Referenzstellung und durch pneumatische Beaufschlagung bzw. Vorspannung des Federspeicherkolbens eines Federspeicherzylinders (18) in die Meßstellung bewegbar ist.
